# EUROPÄISCHE PATENTSCHRIFT

(11) **EP 0 165 429 B1**
(45) Veröffentlichungstag und Bekanntmachung des Hinweises auf die Patenterteilung: **30.12.1986**
(21) Anmeldenummer: 85105567.3
(22) Anmeldetag: 07.05.1985
(51) Int. Cl.: B02C 23/24

(54) **Verfahren zum Betrieb einer Mahlanlage sowie nach diesem Verfahren arbeitende Mahlanlage**
Process for operating a crushing mill, and crushing mill working by this process
Procédé pour l'entraînement d'une installation de broyage et dispositif pour l'exécution de ce procédé

(30) Priorität: 16.05.1984 DE 3418196
(43) Veröffentlichungstag der Anmeldung: 27.12.1985
(73) Patentinhaber: KRUPP POLYSIUS AG, 59269 Beckum (DE)
(72) Erfinder: Henne, Heinrich, Dipl.-Ing., D-4722 Ennigerloh (DE); Lohnherr, Ludger, Dipl.-Ing., D-4740 Oelde (DE); Holz, Walter, Dipl.-Ing., D-4720 Beckum (DE); Rittscher, Peter, Dipl.-Ing., D-4720 Beckum (DE)
(74) Vertreter: Tetzner, Volkmar, Dr.-Ing. Dr. jur.

## Beschreibung

Die Erfindung betrifft ein zum Stand der Technik gehörendes Verfahren entsprechend dem Oberbegriff des Anspruches 1, ferner eine nach diesem Verfahren arbeitende, gleichfalls zum Stand der Technik gehörende Mahlanlage entsprechend dem Oberbegriff des Anspruches 5.

Beim Betrieb von Mahlanlagen der im Oberbegriff des Anspruches 1 vorausgesetzten Art wird die Menge des die Mühle und den Sichter durchsetzenden Heißgasstromes durch einen Regelkreis konstantgehalten, wobei sich auch eine konstante Gasgeschwindigkeit im Düsenring der Mühle einstellt. Aufgrund von dynamischen Vorgängen innerhalb des Mahlsystemes schwankt jedoch auch bei konstanter Gasgeschwindigkeit im Düsenring die durch den Düsenring nach unten hindurchfallende und vom Becherwerk wieder hochtransportierte Gutmenge sowie deren Kornverteilung. Diese Änderung der Menge und Kornverteilung des Umlaufgutes ist nachteilig, da es bei der Erzeugung von Sonderprodukten oder beispielsweise auch bei der Zementvermahlung oft erwünscht ist, die Menge und Kornverteilung des Umlaufgutes konstantzuhalten, etwa um ein bestimmtes Kornband aus dem Umlaufgut abzuziehen.

Zum Stand der Technik gehört ein Verfahren (CH-A-435940), das zur Grobzerkleinerung des Mahlgutes eine mit Heißgas beheizte Hammermühle und zur Nachzerkleinerung eine Rohrmühle verwendet, wobei zwischen diesen beiden Mühlen eine Siebeinrichtung sowie ein Schleudersichter vorgesehen sind. Das aus der Hammermühle ausgetragene Gut gelangt zunächst zur Siebeinrichtung, wobei der anfallende Grobanteil zurück zur Hammermühle geleitet wird, während der Feinanteil dem Schleudersichter zugeführt wird. Die im Schleudersichter anfallenden Grieße gelangen zur Nachzerkleinerung in die Rohrmühle, während der Feinanteil des Schleudersichters das Fertiggut bildet. Bei diesem Verfahren erfolgt eine Dosierung des von der Siebeinrichtung zurück zur Hammermühle geführten Grobgutes in Abhängigkeit von der Druckdifferenz der Heißgase am Auslaß und Einlaß der Hammermühle.

Der Erfindung liegt die Aufgabe zugrunde, ein Verfahren der im Oberbegriff des Anspruches 1 vorausgesetzten Art so auszubilden, daß die Menge und die Kornzusammensetzung des über das Becherwerk geförderten Gutes (d. h. des Umlaufgutes) konstantgehalten wird und zugleich mögliche Betriebsstörungen (wie ein Vollaufen oder Leerfahren der Mühle) vermieden werden.

Diese Aufgabe wird erfindungsgemäß durch die kennzeichnenden Merkmale des Anspruches 1 gelöst.

Zweckmäßige Ausgestaltungen der Erfindung sind Gegenstand der Unteransprüche und werden im Zusammenhang mit der Beschreibung einiger Ausführungsbeispiele näher erläutert.

In der Zeichnung zeigen
Figur 1 eine Aufsicht auf die für das Verständnis der Erfindung wesentlichen Teile einer Rollenmühle,
Figur 2 einen Schnitt längs der Linie 11-11 der Fig. 1,
Figur 3 eine schematische Aufsicht auf ein zweites Ausführungsbeispiel einer erfindungsgemäßen Rollenmühle,
Figur 4 eine Schemadarstellung einer nach dem erfindungsgemäßen Verfahren betriebenen Mahlanlage,
Figur 5 eine Aufsicht auf eine Rollenmühle mit gesondert verstellbaren Segmenten des Düsenringes,
Figur 6 ein Schema des Regelkreises für die Verstellung der einzelnen Segmente des Düsenringes.

Die in den Fig. 1 und 2 schematisch veranschaulichte Rollenmühle enthält einen um eine vertikale Achse 1 rotierenden ringförmigen Mahlteller 2, auf dem zwei Rollenpaare 3, 4 abrollen.

Am äußeren Umfang des Mahltellers 2 ist ein ortsfester Düsenring 5 angeordnet, der zur Zuführung eines Luftstromes dient, der die feinen Bestandteile des über den Rand des Mahltellers ausgetragenen, zerkleinerten Mahlgutes erfaßt und nach oben trägt, während die groben Bestandteile durch den Düsenring 5 entgegen dem Luftstrom nach unten fallen.

Der Düsenring 5 ist in mehrere Segmente unterteilt, von denen in Fig. 1 das Segment 5a im einzelnen veranschaulicht ist.

Das Segment 5a des Düsenringes 5 enthält einen inneren stationären Wandteil 6, der über zwei seitliche Führungsteile 7, 8 mit dem Gehäuse 9 der Mühle verbunden ist. Der stationäre innere Wandteil 6 trägt eine Anzahl von Stegen 6a, die nach außen weisen.

Weiterhin enthält das Segment 5a des Düsenringes 5 einen äußeren verstellbaren Wandteil 10, der mit der Schubspindel 11 eines pneumatischen Zylinders 12 verbunden ist. Die Schubspindel 11 ist in Gleitführungen 13, 14 radial geführt. Der pneumatische Zylinder 12 wird von einem Flansch 15 getragen, der über Streben 16, 17 am Gehäuse 9 befestigt ist.

Der äußere Wandteil 10 des Segmentes 5a des Düsenringes 5 ist mittels der Spindel 11 des pneumatischen Zylinders 12 in radialer Richtung (Doppelpfeil 18) verstellbar, und zwar zwischen einer radial äußeren Position, in der sich der Wandteil 10 nahe dem Gehäuse 9 befindet, und einer gestrichelt angedeuteten Position 10', in der der verstellbare Wandteil 10 die Streben 6a des stationären inneren Wandteiles 6 berührt und in der er den lichten Querschnitt des von der Luft durchströmten Innenraumes 19 des Segmentes 5a auf ein Minimum begrenzt.

Der verstellbare Wandteit 10 des Segmentes 5a ist im Bereich der den benachbarten Segmenten zugewandten Enden an parallelen Führungsflächen 7a, 8a der Führungsteile 7, 8 geführt. Zusätzlich kann im Bereich dieser Führungsflächen 7a, 8a noch eine Kulissenführung vorgesehen sein, um die Gefahr eines Verkantens des verstellbaren äußeren Wandteiles 10 gegenüber einer horizontalen Ebene auszuschließen.

Während bei dem in den Fig. 1 und 2 dargestellten Ausführungsbeispiel die äußeren Wandteile 10 der einzelnen Segmente des Düsenringes 5 mittels' pneumatischer Zylinder 12 verstellbar sind, kann im Rahmen der Erfindung auch eine Verstellung durch einen elektrischen oder hydraulischen Antrieb vorgesehen werden.

Die Zahl der jeweils mit einem gesonderten Antrieb versehenen, belüfteten und verstellbaren Segmente des Düsenringes 5 wird dem jeweiligen Anwendungsfall angepaßt. Der D'üsenring kann ferner zwischen belüfteten und verstellbaren Segmenten auch einzelne nicht belüftete Segmente enthalten. Denkbar ist beispielsweise eine Ausführung mit acht belüfteten, verstellbaren Segmenten und vier dazwischen angeordneten, nicht belüfteten Segmenten.

Fig. 3 zeigt in schematischer Form ein Ausführungsbeispiel, bei dem vier Luftzuführungen 20, 21, 22, 23 vorgesehen sind, denen gesondert verstellbare Segmente 5'a, 5'b, 5'c und 5'd zugeordnet sind. Diese vier Segmente 5'a bis 5'd des Düsenringes 5', deren Einzelheiten in Fig. 3 nicht veranschaulicht sind, besitzen wie bei dem anhand der Fig. und 2 bereits erläuterten Ausführungsbeispiel eine während des Betriebes von außen verstellbare Wand, die den lichten Querschnitt des Düsenringes begrenzt und durch deren Verstellung damit die Strömungsverhältnisse der Luft im Bereich des betreffenden Segments verändert werden können. Die Einrichtungen zur Verstellung des Düsenring-Querschnitts sind in Fig. 3 gleichfalls nicht veranschaulicht.

In den Luftzuführungen 20 bis 23 sind Stellklappen 24 bis 27 vorgesehen, die eine mehr oder weniger starke Drosselung der zugeführten Luftströme gestatten. Die durch die Luftzuführungen 20 bis 23 zugeführte Luft verteilt sich in der durch die Pfeile schematisch angedeuteten Weise auf die Umfangslänge der Segmente 5'a bis 5'd des Düsenringes 5'. Bei diesem Ausführungsbeispiel gemäß Fig. 3 können die den einzelnen Segmenten 5'a bis 5'd des Düsenringes 5' zugeordneten Umfangszonen des Mahltellers unterschiedlich belüftet werden (und zwar hinsichtlich der Strömungsmengen und Strömungsgeschwindigkeiten), was wegen des unterschiedlichen Materialanfalles in den einzelnen Zonen eine Optimierung des pneumatischen Gutaustrages ermöglicht.

Wie bei dem Ausführungsbeispiel der Fig.1 1 und 2 strömt auch bei der Ausführung gemäß Fig. die Luft im wesentlichen von unten nach oben durch den Düsenring 5'. In Fig. ist die Luftströmung durch den Düsenring 5 durch den Pfeil 28 angedeutet. Dabei werden die feinen Bestandteile des über den Rand des Mahltellers 2 ausgetragenen zerkleinerten Gutes nach oben mitgenommen - Pfeil 29 -, während die groben Bestandteile des Mahlgutes entgegen dem Luftstrom nach unten fallen (Pfeil 29').

Fig. 4 zeigt das Schema einer nach dem erfindungsgemäßen Verfahren betriebenen Mahlanlage.

Diese Mahlanlage enthält eine Ring- bzw. Rollenmühle 31, einen oberhalb der Mühle 31 angeordneten Sichter 32, einen Ventilator 33, ein Elektrofilter 34, ein Becherwerk 35 sowie eine Dosierbandwaage 36.

Der Ventilator 33 erzeugt einen Heißgasstrom, der der Mühle 31 über eine Leitung 37 zugeführt wird, der die Mühle mit dem bereits erläuterten Düsenring 5 durchsetzt, anschließend durch den Sichter 32 strömt und über eine Leitung 38 und das Elektrofilter 34 in einen Kamin 39 abgeführt wird. Eine Rückluftleitung 40 mit einer darin angeordneten Klappe 41 ermöglicht die Rückführung eines einstellbaren Anteiles des Gasstromes aus der Leitung 38 in die Leitung 37.

Das zu mahlende Gut wird von einem Silo 42 über die Dosierbandwaage 36 und eine Gutleitung 43 der Mühle 31 aufgegeben. Die feinen Bestandteile des über den Rand des Mahltellers 2 ausgetragenen zerkleinerten Mahlgutes werden vom Gasstrom erfaßt und nach oben zum Sichter 32 transportiert, wo das Fertiggut abgeschieden wird.

Die durch den Düsenring 5 nach unten fallenden groben Bestandteile des über den Rand des Mahltellers ausgetragenen zerkleinerten Mahlgutes gelangen über eine Gutleitung 44 in das Becherwerk 35, das sie nach oben zu einer Sieb- bzw. Verteilereinrichtung 45 fördert. Hier kann ein bestimmter Anteil, beispielsweise eine bestimmte Kornfraktion des Umlaufgutes abgezogen werden, während das Umlaufgut im übrigen über die Gutleitung 43 zurück zur Mühle 31 geführt wird.

Die Anlage gemäß Fig. 4 enthält einen ersten Regelkreis, der die Menge des die Mühle 31 und den Sichter 32 durchsetzenden Heißgasstromes konstanthält. Zu diesem ersten Regelkreis gehört ein Regler 46, der von einem Venturirohr 47 in der Leitung 38 ein Signal über die die Leitung 38 durchsetzende Gasmenge erhält und der über einen Motor 48 den Ventilator 33 im Sinne einer Konstanthaltung der Gasmenge regelt.

Weiterhin enthält die Anlage einen zweiten Regelkreis, durch den die Gasgeschwindigkeit im Düsenring 5 in Abhängigkeit von der Leistungsaufnahme des Becherwerks 35 so geändert wird, daß die Menge des über das Becherwerk 35 geförderten Gutes und seine Kornzusammensetzung konstantgehalten werden. Dieser zweite Regelkreis enthält einen übergeordneten Regler 49 sowie nachgeschaltete Regler 50a, 50b, 50c usw., deren Zusammenwirken anhand von Fig. 6 noch im einzelnen erläutert wird.

Weiterhin ist ein dritter Regelkreis vorgesehen. der die Materialzuführung zur Mühle 31 verringert, wenn die Gasgeschwindigkeit im Düsenring 5 einen vorgegebenen Maximalwert übersteigt, während er die Materialzuführung vergrößert, wenn die Gasgeschwindigkeit im Düsenring 5 einen vorgegebenen Minimalwert unterschreitet. Dieser dritte Regelkreis enthält einen Regler 51, der an einen oder mehrere der nachgeschalteten Regler 50a, 50b, 50c, angeschlossen ist und auf die Dosierbandwaage 36 einwirkt.

Schließlich ist noch ein vierter Regelkreis vorgesehen, der die Temperatur des die Mühle 31 und den Sichter 32 durchsetzenden Heißgasstromes in der Weise regelt, daß die Gastemperatur nach dem Sichter 32 als Führungsgröße für den Sollwert der Gastemperatur vor der Mühle 31 verwendet wird. Dieser vierte Regelkreis enthält einen Regler 52, dem von einem Temperaturmeßelement 53 die Gastemperatur nach dem Sichter 32 als Führungsgröße für den Sollwert der Gastemperatur vor der Mühle 31 zugeführt wird. Die entsprechende Gastemperatur vor der Mühle 31 wird über einen Motor 54 eingestellt, der auf die in der Rückluftleitung 40 angeordnete Klappe 41 einwirkt. Statt dessen kann selbstverständlich auch eine (nicht dargestellte) Frischluftklappe verstellt werden.

Im Normalbetrieb erfolgt die Konstanthaltung der Menge des über das Becherwerk 35 geförderten Gutes und seiner Kornzusammensetzung durch den zweiten Regelkreis. Steigt die Menge der entgegen dem Gasstrom durch den Düsenring nach unten fallenden groben Bestandteile des über den Rand des Mahltellers ausgetragenen zerkleinerten Mahlgutes und vergrößert sich infolgedessen die Leistungsaufnahme des Becherwerks 35, so vergrößert der Regler 49 die Gasgeschwindigkeit im Düsenring 5 durch entsprechende Verkleinerung des lichten Düsenring-Querschnitts. Entsprechend wird bei einer Verringerung der Leistungsaufnahme des Becherwerks 38 die Gasgeschwindigkeit im Düsenring 5 verkleinert.

Um jedoch bei einer wesentlichen Änderung der Mahlbarkeit des Gutes ein Vollaufen oder Leerfahren der Mühle zu verhindern, tritt der dritte Regelkreis in Funktion, wenn die Gasgeschwindigkeit im Düsenring 5 einen vorgegebenen Maximalwert übersteigt oder einen vorgegebenen Minimalwert unterschreitet. Im ersten Falle (bei drohendem Vollaufen der Mühle) wird durch den Regler 51 über die Dosierbandwaage 36 die Materialzuführung zur Mühle 31 verringert, im zweiten Falle (bei drohendem Leerfahren der Mühle) wird die Materialzuführung zur Mühle vergrößert.

Fig. 5 veranschaulicht die Einrichtungen zur Veränderung des lichten Querschnitts des in mehrere, gesondert verstellbare Segmente 5a bis 5h unterteilten Düsenringes 5. Zur Verstellung dienen hydraulische oder pneumatische Zylinder 12, wie im einzelnen anhand der Fig. 1 bis 3 erläutert wurde. Berührungslose Wegaufnehmer 55 sind zur Feststellung der freien Querschnittsfläche des - Düsenringes 5 in den einzelnen Segmenten 5a bis 5h vorgesehen.

Das Zusammenwirken des übergeordneten Reglers 49 und der den einzelnen Segmenten 5a, 5b, 5c... zugeordneten nachgeschalteten Regler 50a, 50b, 50c... geht aus Fig. 6 hervor. Der übergeordnete Regler 49 erhält einen Istwert (Pfeil 56) des derzeitigen lichten Querschnitts des Düsenringes 5 von einem ausgewählten Segment (beispielsweise vom Segment 5b). Den Sollwert (Pfeil 57) erhält der Regler 49 in Abhängigkeit von der Leistungsaufnahme des Becherwerks 35. Das vom übergeordneten Regler 49 gebildete Signal (Pfeile 58a, 58b, 58c...) wird dann als Sollwert den nachgeschalteten Reglern 50a, 50b, 50c... zugeführt, die hydraulisch entriegelbare Absperrventile 59a, 60a, 59b, 60b, 59c, 60c... der Zylinder 12 der einzelnen Segmente 5a bis 5h betätigen.

Die Nullpositionen der einzelnen Segmente können unterschiedlich eingestellt, d. h. einer unterschiedlichen lichten Querschnittsseite des Düsenringes im Bereich der einzelnen Segmente zugeordnet werden, so daß in den einzelnen Umfangsbereichen des Düsenringes 5 unterschiedliche Gasmengen (entsprechend der in diesen Umfangsbereichen unterschiedlichen Materialbeladung) eingestellt werden.

## Patentansprüche

1. Verfahren zum Betrieb einer Mahlanlage,
a) enthaltend eine Ringmühle (31) mit einem um eine vertikale Achse (1) rotierenden, mit Mahlkörpern (3, 4) zusammenwirkenden ringförmigen Mahlteller (2) sowie mit einem ortsfest am äußeren Umfang des Mahltellers (2) angeordneten Düsenring (5),
b) einen oberhalb der Mühle (31) angeordneten Sichter (32),
c) einen Ventilator (33) zur Erzeugung eines den Düsenring (5) und den Sichter (32) durchsetzenden Heißgasstromes, der die feinen Bestandteile des über den Rand des Mahltellers (2) ausgetragenen zerkleinerten Mahlgutes erfaßt und nach oben zum Sichter (32) trägt,
d) ein Becherwerk (35), das die über den Düsenring (5) nach unten fallenden groben Bestandteile des über den Rand des Mahltellers (2) ausgetragenen zerkleinerten Mahlgutes nach oben fördert,
e) wobei durch einen ersten Regelkreis die Menge des die Mühle (31) und den Sichter (32) durchsetzenden Heißgasstromes konstantgehalten wird,
gekennzeichnet durch folgende Merkmale :
f) durch einen zweiten Regelkreis wird die Gasgeschwindigkeit im Düsenring (5) in Abhängigkeit von der Leistungsaufnahme des Becherwerks (35) so geändert, daß die Menge des über das Becherwerk geförderten Gutes und seine Kornzusammensetzung konstantgehalten werden ;
g) durch einen dritten Regelkreis wird die Materialzuführung zur Mühle (31) verringert, wenn die Gasgeschwindigkeit im Düsenring (5) einen vorgegebenen Maximalwert übersteigt, während die Materialzuführung vergrößert wird, wenn die Gasgeschwindigkeit im Düsenring (5) unter einen vorgegebenen Minimalwert fällt.

2. Verfahren nach Anspruch 1, dadurch gekennzeichnet, daß durch einen vierten Regelkreis die Temperatur des Die Mühle (31) und den Sichter (32) durchsetzenden Heißgasstromes in der Weise geregelt wird, daß die Gastemperatur nach dem Sichter (32) als Führungsgröße für den Sollwert der Gastemperatur vor der Mühle (31) verwendet wird, wobei die Beeinflussung der Gastemperatur vor der Mühle vorzugsweise durch Zuführung von Frischluft und/oder Rückluft erfolgt.

3. Verfahren nach Anspruch 1, dadurch gekennzeichnet, daß die Änderung der Gasgeschwindigkeit im Düsenring (5) durch Verstellung einer den lichten Querschnitt des Düsenringes begrenzenden Wand (10) erfolgt.

4. Verfahren nach Anspruch 1, dadurch gekennzeichnet, daß in einzelnen Umfangsbereichen (Segmente 5a bis 5h) des Düsenringes (5) unterschiedliche Gasmenge entsprechend der in diesen Umfangsbereichen unterschiedlichen Materialbeladung eingestellt werden.

5. Mahlanlage zur Durchführung des Verfahrens nach Anspruch 1, enthaltend
a) eine Ringmühle (31) mit einem um eine vertikale Achse (1) rotierenden, mit Mahlkörpern (3, 4) zusammenwirkenden ringförmigen Mahlteller (2) sowie mit einem ortsfest am äußeren Umfang des Mahltellers (2) angeordneten Düsenring (5),
b) einen oberhalb der Mühle (31) angeordneten Sichter (32),
c) einen Ventilator (33) zur Erzeugung eines den Düsenring (5) und den Sichter (32) durchsetzenden Heißgasstromes,
d) ein Becherwerk (35), das die durch den Düsenring (5) nach unten fallenden groben Bestandteile des über den Rand des Mahltellers ausgetragenen zerkleinerten Mahlgutes nach oben fördert,
e) einen ersten Regelkreis zur Konstanthaltung der Menge des die Mühle (31) und den Sichter (32) durchsetzenden Heißgasstromes, gekennzeichnet durch
f) einen zweiten Regelkreis zur Änderung der Gasgeschwindigkeit im Düsenring (5) in Abhängigkeit von der Leistungsaufnahme des Becherwerks (35),
g) einen dritten Regelkreis zur Beeinflussung der Materialzuführung zur Mühle (31) beim Über-oder Unterschreiten vorgegebener Maximal- bzw. Minimalwerte der Gasgeschwindigkeit im Düsenring (5).

6. Mahlanlage nach Anspruch 5, dadurch gekennzeichnet, daß wenigstens eine den lichten Querschnitt des Düsenringes (5) begrenzende Wand (10) während des Betriebes von außen verstellbar ist.

7. Mahlanlage nach Anspruch 6, dadurch gekennzeichnet, daß der Düsenring (5) in mehrere, gesondert verstellbare_{'} Segmente (5a) unterteilt ist.

8. Mahlanlage nach Anspruch 7, dadurch gekennzeichnet, daß mehrere Luftzuführungen (20. 21, 22, 23) vorgesehen sind, denen gesondert verstellbare Segmente (5'a, 5'b. 5'c, 5'd) zugeordnet sind.

9. Mahlanlage nach Anspruch 7, dadurch gekennzeichnet, daß die den lichten Querschnitt der einzelnen Segmente (5a) des Düsenringes (5) nach außen begrenzenden Wandteile (10) in radialer Richtung durch einen elektrischen, hydraulischen oder pneumatischen Antrieb (12) verstellbar sind.

10. Mahlanlage nach Anspruch 9, dadurch gekennzeichnet, daß die verstellbaren Wandteile (10) im Bereich ihrer den benachbarten Segmenten zugewandten Enden an parallelen Führungsflächen (7a, 8a) von ortsfesten Führungsteilen (7, 8) geführt sind.

11. Mahlanlage nach Anspruch 7, dadurch gekennzeichnet, daß der Düsenring (5) zwischen belüfteten und verstellbaren Segmenten einzelne nicht belüftete Segmente aufweist.

12. Mahlanlage nach Anspruch 7, dadurch gekennzeichnet, daß berührungslose Wegaufnehmer (55) zur Feststellung der freien Querschnittsfläche des Düsenringes (5) in den einzelnen Segmenten (5a bis 5h) vorgesehen sind.

13. Mahlanlage nach Anspruch 7, gekennzeichnet durch
a) einen übergeordneten Regler (49), der seinen Istwert von einem Segment (z. B. 5b) des Düsenringes (5) und seinen Sollwert vom Becherwerk (35) erhält,
b) den einzelnen Segmenten (5a bis 5h) des Düsenringes (5) zugeordnete Regler (50a bis 50h), die ihren Sollwert vom übergeordneten Regler (49) und ihren Istwert vom zugehörigen Segment des Düsenringes erhalten.

## Claims

1. Process for operating a crushing mill,
a) containing a ring mill (31) having a circular grinding plate (2) which rotates about a vertical axis (1) and co-operates with grinding elements (3, 4) and a nozzle ring (5) arranged stationary on the outer periphery of the grinding plate (2),
b) a sifter (32) arranged above the mill (31),
c) a blower (33) for producing a hot gas stream which passes through the nozzle ring (5) and the sifter (32), picks up the fine constituents of the comminuted material for grinding discharged over the edge of the grinding plate (2) and carries them upwards towards the sifter (32),
d) a bucket conveyor (35) by means of which the coarse constituents of the comminuted material for grinding discharged over the edge of the grinding plate (2) and falling downwards through the nozzle ring (5) are conveyed upwards,
e) in which the quantity of the hot gas stream passing through the mill (31) and the sifter (32) is kept constant by a first control circuit, characterised by the following features :
f) the gas speed in the nozzle ring (5) is altered by a second control circuit as a function of the power consumption of the bucket conveyor (35) so that the quantity of material conveyed by the bucket conveyor and the gradation of grain sizes thereof are kept constant,
g) a third control circuit reduces the material supply to the mill (31) when the gas speed in the nozzle ring (5) exceeds a predetermined maximum value, whereas the material supply is increased when the gas speed in the nozzle ring (5) falls below a predetermined minimum value.

2. Method as claimed in claim 1, characterised in that a fourth control circuit regulates the temperature of the hot gas stream passing through the mill (31) and the sifter (32) in such a way that the gas temperature after the sifter (32) is used as a command variable for the theoretical value for the gas temperature before the mill (31), and the gas temperature before the mill is preferably influenced by supplying fresh air and/or return air.

3. Method as claimed in claim 1, characterised in that the gas speed in the nozzle ring (5) is altered by adjustment of a wall (1) which limits the internal cross-section of the nozzle ring.

4. Method as claimed in claim 1, characterised in that in the individual peripheral regions (segments 5a to 5h) of the nozzle ring (5) different quantities of gas corresponding to the different material load in these peripheral regions can be set.

5. Crushing mill worked by the process as claimed in claim 1, containing
a) a ring mill (31) having a circular grinding plate (2) which rotates about a vertical axis (1) and co-operates with grinding elements (3, 4) and a nozzle ring (5) arranged stationary on the outer periphery of the grinding plate (2),
b) a sifter (32) arranged above the mill (31),
c) a blower (33) for producing a hot gas stream which passes through the nozzle ring (5) and the sifter (32),
d) a bucket conveyor (35) by means of which the coarse constituents of the comminuted material for grinding discharged over the edge of the grinding plate and falling downwards through the nozzle ring (5) are conveyed upwards,
e) a first control circuit for keeping the quantity of the hot gas stream passing through the mill (31) and the sifter (32) constant, characterised by
f) a second control circuit for altering the gas speed in the nozzle ring (5) as a function of the power consumption of the bucket conveyor (35),
g) a third control circuit for influencing the material supply to the mill (31) when the gas speed in the nozzle ring (5) exceeds a predetermined maximum value or falls below a predetermined minimum value.

6. Crushing mill as claimed in claim 5, characterised in that at least one wall (10) which limits the internal cross-section of the nozzle ring (5) is adjustable from the outside during operation.

7. Crushing mill as claimed in claim 5, characterised in that the nozzle ring (5) is divided into a plurality of separately adjustable segments (5a).

8. Crushing mill as claimed in claim 7, characterised in that a plurality of air supplies (20, 21, 22, 23) are provided with which separately adjustable segments (5'a. 5'b, 5'c. 5'd) are associated.

9. Crushing mill as claimed in claim 7, characterised in that the wall parts (10) which limit the internal cross-section of the individual segments (5a) of the nozzle ring (5) towards the outside are adjustable in the radial direction by an electric, hydraulic or pneumatic drive (12).

10. Crushing mill as claimed in claim 9, characterised in that the adjustable wall parts (10) are guided in the region of their ends facing the adjacent segments on parallel guide surfaces (7a, 8a) of stationary guide parts (7, 8).

11. Crushing mill as claimed in claim 7, characterised in that the nozzle ring (5) has individual unventilated segments between ventilated and adjustable segments.

12. Crushing mill as claimed in claim 7, characterised in that non-contact displacement pickups (55) are provided for determining the free cross- sectional surface of the nozzle ring (5) in the individual segments (5a to 5h).

13. Crushing mill as claimed in claim 7, characterised by
a) a master regulator (49) which receives its actual value from a segment (e. g. 5b) of the. nozzle ring (5) and its theoretical value from the bucket conveyor (35),
b) regulators (50a to 50h) which are associated with the individual segments (5a to 5h) of the nozzle ring (5) and receive their theoretical value from the master regulator (49) and their actual value from the appertaining segment of the nozzle ring.

## Revendications

1. Procédé d'exploitation d'une installation de broyage comprenant :
a) un broyeur à anneau de mouture (3) équipé d'un plateau annulaire de mouture (2) tournant autour d'un axe vertical (1) et coopérant avec des éléments broyeurs (3, 4), ainsi que d'un ajustage fixe en anneau (5) disposé sur le pourtour extérieur du plateau de mouture (2),
b) un séparateur (32) disposé au-dessus du broyeur (31),
c) un ventilateur (33) destiné à produire un courant de gaz chaud passant par l'ajutage en anneau (5) et par le séparateur (32), ce courant saisissant les composants à fines particules de la matière fractionnée et déchargée par-dessus le bord du plateau de mouture (2) et les transportant vers le haut en direction du séparateur (32),
d) un élévateur à godets (35) qui transporte vers le haut les composants à gros grains retombant en passant par l'ajutage en anneau (5) et provenant de la matière fractionnée et déchargée par-dessus le bord du plateau de mouture (2),
e) un premier circuit de réglage étant destiné à maintenir à une valeur constante le débit du courant de gaz chaud passant par le broyeur (31) et le séparateur (32), caractérisé par les particularités suivantes :
f) un second circuit de réglage fait varier la vitesse des gaz dans l'ajutage en anneau (5) en fonction de la consommation d'énergie par l'élévateur à godets (35) de manière que le débit de la matière transportée par cet élévateur ainsi que sa composition granulométrique demeurent constants ;
g) un troisième circuit de réglage réduit l'arrivée de matière au broyeur (31) lorsque la vitesse des gaz dans l'ajutage en anneau (5) dépasse un maximum prédéterminé, ce circuit de réglage' augmentant le débit d'arrivée de matière lorsque la vitesse des gaz passant dans l'ajutage en anneau (5) descend sous un minimum prédéterminé.

2. Procédé selon la revendication 1, caractérisé en ce qu'un quatrième circuit assure le réglage de la température du courant de gaz chaud passant par le broyeur (31) et le séparateur (32) de la manière suivante : la température du gaz à la sortie du séparateur (32) est utilisée en grandeur de référence pour la valeur de consigne de la température du gaz à l'entrée du broyeur (31), la modification de la température du gaz en amont du broyeur s'effectuant de préférence par arrivée d'air frais et/ou d'air recyclé.

3. Procédé selon la revendication 1, caractérisé en ce que la variation de la vitesse du gaz dans l'ajutage en anneau (5) s'effectue par réglage de la position d'une cloison (10) qui délimite la section d'ouverture de l'ajutage en anneau.

4. Procédé selon la revendication 1, caractérisé en ce que les débits de gaz sont réglés de manière à différer dans des zones individuelles de la circonférence (segments 5a à 5h) de l'ajutage en anneau (5) conformément aux différences de la charge en matière de ces zones circonférentielles.

5. Installation de broyage pour la mise en œuvre du procédé selon la revendication 1, comprenant :
a) un broyeur à anneau de mouture (31), qui comprend un plateau annulaire de mouture (2) tournant autour d'un axe vertical (1) et coopérant avec des éléments broyeurs (3, 4), ainsi qu'un ajutage fixe en anneau (5) disposé sur le pourtour extérieur du plateau de mouture (2),
b) un séparateur (32) disposé au-dessus du broyeur (31),
c) un ventilateur (33) destiné à produire un courant de gaz chaud passant par l'ajutage en anneau (5) et par le séparateur (32),
d) un élévateur à godets (35) qui fait remonter les composants à gros grains retombant en passant par l'ajutage (5) et provenant de la matière fractionnée et déchargée par-dessus le bord du plateau de mouture,
e) un premier circuit de réglage destiné à maintenir le débit du courant de gaz chaud passant par le broyeur (31) et par le séparateur (32) à une valeur constante,
caractérisée par :
f) un second circuit de réglage destiné à faire varier la vitesse des gaz dans l'ajutage en anneau (5) en fonction de la consommation d'énergie par l'élévateur à godets (35),
g) un troisième circuit de réglage destiné à modifier le débit d'arrivée de la matière au broyeur (31) lorsque la vitesse des gaz passant dans l'ajutage en anneau (5) dépasse un maximum prédéterminé ou descend sous un minimum prédéterminé.

6. Installation de broyage selon la revendication 5, caractérisée en ce que la position d'au moins une cloison (10) délimitant la section d'ouverture de l'ajutage en anneau (5) est modifiable par l'extérieur en service.

7. Installation de broyage selon la revendication 6, caractérisée en ce que l'ajutage en anneau (5) est subdivisé en plusieurs segments (5a) réglables individuellement.

8. Installation de broyage selon la revendication 7, caractérisée en ce que plusieurs arrivées d'air (20, 21, 22, 23) sont prévues et sont affectées aux segments réglables individuellement (5', 5'b, 5'c, 5'd).

9. Installation de broyage selon la revendication 7, caractérisée en ce que les éléments de cloison (10) délimitant à l'extérieur la section d'ouverture des segments individuels (5a) de l'ajutage en anneau (5) sont déplaçables radialement au moyen d'une commande électrique, hydraulique ou pneumatique (12).

10. Installation de broyage selon la revendication 9, caractérisée en ce que les extrémités des éléments mobiles de cloison (10) qui sont tournées vers les segments voisins sont déplaçables le long de surfaces parallèles (7a, 8a) de guides fixes (7, 8).

11. Installation de broyage selon la revendication 7, caractérisée en ce que l'ajutage en anneau (5) comprend des segments individuels non ventilés entre les segments ventilés et réglables.

12. Installation de broyage selon la revendication 7, caractérisée en ce que des capteurs de déplacement sans contact (55) sont prévus pour déceler la surface de la section d'ouverture de l'ajutage en anneau (5) dans les segments individuels (5a à 5h).

13. Installation de broyage selon la revendication 7, caractérisée par :
a) un régulateur prioritaire (49) qui reçoit sa valeur réelle d'un segment (par exemple 5b) de l'ajutage en anneau (5) et sa valeur de consigne de l'élévateur à godets (35).
b) un régulateur (50a à 50h) affecté aux segments individuels (5a à 5h) de l'ajutage en anneau (5) et qui reçoit sa valeur de consigne du régulateur prioritaire (49) et sa valeur réelle, du segment concerné de l'ajutage.
